# EUROPÄISCHE PATENTSCHRIFT

(11) **EP 0 239 981 B1**
(45) Veröffentlichungstag und Bekanntmachung des Hinweises auf die Patenterteilung: **04.04.1990**
(21) Anmeldenummer: 87104709.8
(22) Anmeldetag: 31.03.1987
(51) Int. Cl.: E06B 5/20, E06B 3/66

(54) **Gegen Abhören von aussen gesichertes Aggregat aus mehreren Glasscheiben**
Multiple-glazing unit shielding against external eaves-dropping
Vitrage multiple protégeant contre l'écoute de l'extérieur

(30) Priorität: 04.04.1986 DE 3611214
(43) Veröffentlichungstag der Anmeldung: 07.10.1987
(73) Patentinhaber: FLACHGLAS AKTIENGESELLSCHAFT, 90762 Fürth (DE)
(72) Erfinder: Derner, Paul, Dr. Dipl.-Phys., D-4650 Gelsenkirchen (DE); Reichmann, Peter, Dipl.-Phys., D-4650 Gelsenkirchen (DE)
(74) Vertreter: Andrejewski, Walter

(56) Entgegenhaltungen:
- EP-A- 0 100 701
- CH-A- 548 522
- DE-A- 3 213 101
- US-A- 4 352 039

## Beschreibung

Die Erfindung bezieht sich gattungsgemäß auf ein gegen Abhören von außen gesichertes, insbesondere in einen Fensterrahmen einsetzbares Aggregat aus mehreren Glasscheiben mit Außenscheibe, Innenscheibe, Abstandshalterrahmen, gasgefülltem Scheibenzwischenraum und Störschallerreger, wobei die Gasfüllung des Scheibenzwischenraumes durch den Störschallerreger in Störschwingungen versetzbar ist. Ein solches Aggregat soll das Abhören von in einem Innenraum geführten Gesprächen durch Richtmikrophone, scheibenaußenseitig angebrachte Schwingungsnehmer und gegebenenfalls Laser-Fernabtastung verhindern. Störschallerreger bezeichnet im Rahmen der Erfindung einen Apparat, der in der Lage ist, einen anderen Körper oder ein Gas in Schallschwingungen zu versetzen und in diesem Sinne Schallenergie zu übertragen oder auch abzustrahlen. Es versteht sich, daß dem Störschallerreger entsprechende elektromagnetische Ströme oder Impulse zugeführt werden müssen. Insofern ist ein Störschallerreger ein elektrisch/akustischer Wandler. Die elektromagnetischen Ströme oder Impulse werden in einem zumeist elektronischen Generator erzeugt, der im Rahmen der Erfindung konkret als Störfrequenzgenerator arbeitet.

Bei dem bekannten gattungsgemäßen Aggregat (DE-OS 3 417 971) sind die Glasscheiben nicht nach schalldämmtechnischen Gesichtspunkten zu einer Mehrscheiben-Isolierglaseinheit vereinigt. Es ist innenseitig eine dicke Glasscheibe vorgesehen, vor der nach außen hin mit großem Abstand eine gleich dicke Glasscheibe angeordnet ist. Nach außen folgt weiter mit kleinerem Abstand eine dünnere Glasscheibe. In dem Abstandszwischenraum zwischen den beiden dicken Glasscheiben befindet sich eine schräggestellte Glasscheibe, die entsprechend der Schrägstellung Schallwellen reflektieren soll. Die Abstandszwischenräume sind mit Luft gefüllt. Der Störschallerreger ist ein Lautsprecher und gibt den Störschall an die Luftfüllung ab. Der Störschall ist frequenzmässig nicht bsonders eingerichtet. Eine Abstimmung auf das Schalldämmverhalten des Aggregates aus den mehreren Glasscheiben findet nicht statt. Das alles ist nachteilig. Der beschriebene Aufbau ist aufwendig. Es muß mit einem sehr hohen Pegel des Störschalls und damit mit sehr hoher Energie gearbeitet werden. Die dadurch bewirkte Störung wird auch von der Innenscheibe zum Innenraum hin, wenn auch gedämmt, merkbar abgestrahlt. Maßnahmen, die eine Laser-Fernabtastung verhindern oder erschweren, sind nicht verwirklicht.

Der Erfindung liegt die Aufgabe zugrunde, ein gattungsgemäßes Aggregat so weiter auszubilden, daß auf bewährte Schalldämmaßnahmen zurückgegriffen werden kann, mit einem verhältnismäßig niedrigen Pegel des Störschalls sowie insoweit energiearm gearbeitet werden kann und eine Abstrahlung der Störung nach innen hin praktisch nicht eintritt.

Die Lösung dieser Aufgabe ist gekennzeichnet durch die Kombination der folgenden Merkmale:
a) die Glasscheiben bilden eine Mehrscheiben-Isolierglaseinheit mit einer Innenscheibe der Dicke D und einer Außenscheibe der Dicke d, wobei D/d zumindest gleich 1,5 ist,
b) die Gasfüllung des Scheibenzwischenraumes besteht aus einem Gas oder aus einer Gas/Luft-Mischung, deren Dichte größer ist als die von Luft,
c) der Störschallerreger ist als Körperschallgeber für thermisches Rauschen im Frequenzbereich von 200 bis 3000 Hz eingerichtet und arbeitet auf die Außenscheibe,

wobei die Mehrscheiben-Isolierglaseinheit für ein bewertetes Schalldämmaß von über 40 dB nach DIN 52 210 eingerichtet ist und der Körperschallgeber so erregt ist, dass das von der Außenscheibe nach außen abgestrahlte thermische Rauschen den durchgelassenen Schall im gesamten oben angegebenen Frequenzbereich um indestens 10 dB überdeckt. Der Begriff thermisches Rauschen besagt, daß es sich um eine Mischung von statisch verteilten Schallfrequenzen handelt, die beispielsweise in elektrischen Verstärkern aus der unvermeidbaren thermischen Bewegung der Elektronen entsteht. Diese Mischung ist zunächst ein weißes Rauschen. Es wird entsprechend der Bedingung, daß das von der Außenscheibe nach außen abgestrahlte thermische Rauschen den durchgelassenen Schall um mindestens 10 dB überdeckt, in bezug auf Amplitude (Energie) und Frequenz verformt. In dem Merkmal, daß der Körperschallgeber für thermisches Rauschen im Frequenzbereich von 200 bis 3000 Hz ausgelegt ist, kommt zum Ausdruck, daß der Körperschallgeber in diesem Frequenzbereich die zugeführten elektromagnetischen Schwingungen oder Impulse in Störschall umsetzen und unmittelbar auf die Außenscheibe übertragen kann. Es versteht sich, daß der zugeordnete Generator entsprechend eingerichtet ist. Die Erfindung nutzt im übrigen, daß zu jeder Mehrscheiben-Isolierglaseinheit eine bestimmte Schalldämmkurve gehört, die sich in Abhängigkeit von der Frequenz experimentell leicht ermitteln läßt oder für bestimmte Mehrscheiben-Isolierglaseinheiten aus zugehöriger Literatur bekannt ist. In Kenntnis dieser Schalldämmkurve läßt sich die Bedingung, daß das von der Außenscheibe nach außen abgestrahlte thermische Rauschen den durchgelassenen Schall im gesamten Frequenzbereich um mindestens 10 dB überdeckt, leicht erfüllen, indem man das weiße Rauschen durch Einflußnahme auf den Störfrequenzgenerator entsprechend einrichtet bzw. verformt.

Durch die erfindungsgemäße Kombination wird eine in ihrem grundsätzlichen Aufbau bekannte Mehrscheiben-Isolierglaseinheit zu einem abhörsicheren Aggregat aus mehreren Glasscheiben. Dabei nutzt die Erfindung die Erkenntnis, daß die Sprache nicht mehr verständlich ist, wenn sie über 10 dB durch Rauschen überdeckt wird. Der Störschall wird von der entsprechend dem Merkmal a) ausgebildeten Außenscheibe zwar nach außen abgestrahlt, gelangt aber überraschenderweise nicht nach innen, wenn die Innenscheibe entsprechend dem Merkmal a) aufgebaut, die Gasfüllung entsprechend dem Merkmal b) ausgewählt ist und der Körperschallgeber auf die Außenscheibe arbeitet. Zwar gerät auch die Gasfüllung in dem Störschall in entsprechende Schwingungen, diese Schwingungen werden jedoch zum Innenraum hin praktisch nicht abgegeben. Es sind Schwingungen sehr niedriger Energie, so daß eine Abstrahlung nach innen hin praktisch nicht stattfinden kann.

Die Überdeckung umfaßt den gesamten Frequenzbereich von z.B. 200 bis 3000 Hz, kann aber auch über diesen Frequenzbereich hinausgehen. Es versteht sich, daß man auch dann bereits zu einer weitgehenden Abhörsicherheit gelangt, wenn der Scheibenzwischenraum lediglich mit Luft gefüllt ist. Die Ausführungsform mit einer Gasfüllung entsprechend dem Merkmal b) der Kombination ist jedoch beachtlich wirksamer.

Im einzelnen bestehen im Rahmen der Erfindung mehrere Möglichkeiten der weiteren Ausbildung und Gestaltung. Eine bevorzugte Ausführungsform der Erfindung ist dadurch gekennzeichnet, daß die Innenscheibe als Verbundglasscheibe mit schwingungsdämpfendem Verbundmaterial, wie Gießharz, aufgebaut ist. Eine optimale Ausführungsform ist dadurch gekennzeichnet, daß die Verbundglasinnenscheibe zwei Glasscheiben einer Dicke von je etwa 6 mm aufweist, die durch eine Gießharzschicht von 1 mm und mehr verbunden sind (D ≥13). Dabei kann die Außenscheibe eine Dicke von etwa 4 mm aufweisen, der Zwischenraum eine Dicke von etwa 12 mm. Soll das erfindungsgemäße Aggregat auch gegen Laser-Fernabtastung abhörsicher sein, so lehrt die Erfindung, daß in weiterer Kombination zu den vorbeschriebenen Kombinationsmerkmalen die Außenscheibe innenseitig eine Reflexionsbeschichtung aufweist. Diese Reflexionsbeschichtung kann in an sich bekannter Weise ausgebildet, z.B. aufgedampft, sein und ist nach bevorzugter Ausführungsform der Erfindung insbesondere im Infrarotbereich wirksam, damit die Abtastung auch nicht mit Infrarot-Lasern durchgeführt werden kann. Eine weitere Ausführungsform der Erfindung ist in diesem Zusammenhang dadurch gekennzeichnet, daß die Innenscheibe innenseitig eine Antireflexionsbeschichtung aufweist, die insbesondere im Infrarotbereich wirksam ist. Es versteht sich, daß im Rahmen der Erfindung die Innenscheibe und die Außenscheibe weitgehend entkoppelt werden. Dazu empfiehlt die Erfindung in weiterer Kombination zu allen vorbeschriebenen Kombinationsmerkmalen, daß der Abstandshalterrahmen als entkoppelter Rahmen ausgeführt ist. Wird das erfindungsgemäße Aggregat in einen Fensterrahmen eingesetzt, so muß dafür Sorge getragen werden, daß nicht über den Fensterrahmen für eine Abhörung nutzbarer Schall nach außen dringt. Dazu lehrt die Erfindung eine weitere Abhörsicherung, die dadurch gekennzeichnet ist, daß der Fensterrahmen nach außen hin eine Vorsatzschale aufweist, die von dem Fensterrahmen entkoppelt ist, wobei der Fensterrahmen und/oder die Vorsatzschale einen weiteren Körperschallgeber aufweisen, der thermisches Rauschen abgibt und auf die Vorsatzschale arbeitet. Dabei ist die schon angegebene Regel zu beachten, daß Sprache nicht mehr verständlich ist, wenn sie um 10 dB durch Rauschen übderdeckt wird. Das gilt selbstverständlich für den gesamten Bereich von 200 bis 3000 Hz.

Im folgenden wird die Erfindung anhand einer lediglich ein Ausführungsbeispiel darstellenden Zeichnung ausführlicher erläutert. Es zeigen:
Fig. 1 in einem Schnitt ein erfindungsgemäßes Aggregat aus mehreren Glasscheiben, ausschnittweise,
Fig. 2 eine graphische Darstellung, die die Lehre der Erfindung erläutert.

Das Aggregat besteht aus einer Außenscheibe 1, einer Innenscheibe 2, 3, 4, einem Abstandshalterrahmen 5 zwischen Außenscheibe 1 und Innenscheibe 2, 3, 4, der den gasgefüllten Scheibenzwischenraum 6 definiert, und einem Körperschallgeber 7. Im Scheibenzwischenraum 6 befindet sich eine Gasfüllung.

Man erkennt zunächst, daß die Glasscheiben 1 sowie 2, 3, 4 eine Mehrscheiben-Isolierglaseinheit bilden, und zwar eine solche mit einer Verbundglasinnenscheibe 2, 3, 4 mit Glasscheiben 2 und 4 und der Verbundschicht 3 sowie der gemeinsamen Dicke D und mit einer Außenscheibe 1 der Dicke d, wobei D/d größer als 1,5 ist, im Ausführungsbeispiel bei 3 liegt. Die Gasfüllung des Scheibenzwischenraumes 6 besteht aus einer Gas/Luft-Mischung, deren Dichte größer ist als die von Luft. Es mag sich um eine Füllung aus Schwefelhexafluorid und Luft handeln. Mischungsverhältnis beispielsweise 30% Schwefelhexafluorid, 70% Luft. Der Körperschallgeber 7 ist für thermisches Rauschen im Frequenzbereich von 200 bis 3000 Hz eingerichtet. Er arbeitet jedoch nicht auf die Gasfüllung im Scheibenzwischenraum 6, sondern vielmehr auf die Außenscheibe 1.

Die Mehrscheiben-Isolierglaseinheit ist für das im Hauptanspruch angegebene bewertete Schalldämmaß nach DIN 52 210 eingerichtet. Der Körperschallgeber 7 ist so ausgelegt, daß das von der Außenscheibe nach außen abgestrahlte thermische Rauschen den durchgelassenen Schall um mindestens 10 dB überdeckt. Absolut kann auf diese Weise mit einem sehr niedrigen Pegel für das thermische Rauschen gearbeitet werden. Zur Erläuterung dient die Fig. 2. Auf der Abszissenachse ist die Frequenz aufgetragen, auf der Ordinatenachse der Schallpegel in dB.

Die ausgezogene Kurve entspricht dem nach aussen durchgelassenen Schall, wenn in einem Innenraum, dem das in Fig. 1 dargestellte Aggregat als Fenster angehört, laut gesprochen wird. Die gestrichelte Kurve entspricht dem nach außen abgestrahlten Störschall. Der Störschallpegel ist überall um mindestens 10 dB höher.

Die beiden Glasscheiben 2, 4 besitzen eine Dicke von je etwa 6 mm. Sie sind durch eine Gießharzschicht 3 von etwa 1 oder 1,2 mm miteinander verbunden. Die Außenscheibe 1 besitzt demgegenüber nur eine Dicke von etwa 4 mm. Der Scheibenzwischenraum 6 ist 12 mm dick.

Angedeutet wurde, daß die Außenscheibe 1 im Ausführungsbeispiel innenseitig eine Reflexionsbeschichtung 8 aufweist, die insbesondere im Infrarotbereich wirksam ist und eine Laser-Fernabtastung verhindert. Es versteht sich, daß die Außenscheibe 1 und die Innenscheibe 2, 3, 4 weitgehend voneinander entkoppelt sind. Dazu ist der Abstandshalterrahmen 5 als entkoppelnder Rahmen ausgeführt. Der nicht gezeichnete Fensterrahmen besitzt nach außen hin zweckmäßigerweise eine Vorsatzschale, die von dem Fensterrahmen entkoppelt ist. Auf diese Weise kann verhindert werden, daß über den Fensterrahmen Schall nach außen dringen und abgehört werden kann. Das ist insbesondere dann der Fall, wenn das Aggregat aus Fensterrahmen und Vorsatzschale einen weiteren Körperschallgeber aufweist, der in der angegebenen Weise thermisches Rauschen auf die Vorsatzschale abgibt.

## Patentansprüche

1. Gegen Abhören von außen gesichertes, insbesondere in einen Fensterrahmen einsetzbares Aggregat aus mehreren Glasscheiben, mit
Außenscheibe,
Innenscheibe,
Abstandshalterrahmen,
gasgefülltem Scheibenzwischenraum und
zumindest einem Störschallregler,
wobei die Gasfüllung des Scheibenzwischenraumes durch den Störschallerreger in Störschwingungen versetzbar ist, gekennzeichnet durch die Kombination der folgenden Merkmale:
a) die Glasscheiben bilden eine Mehrscheiben-Isolierglaseinheit mit einer Innenscheibe der Dicke D und einer Außenscheibe der Dicke d, wobei D/d zumindest gleich 1,5 ist,
b) die Gasfüllung des Scheibenzwischenraumes besteht aus einem Gas oder aus einer Gas/Luft-Mischung, deren Dichte größer ist als die von Luft,
c) der Störschallerreger ist als Körperschallgeber für thermisches Rauschen im Frequenzbereich von 200 bis 3000 Hz eingerichtet und arbeitet auf die Außenscheibe,
wobei die Mehrscheiben-Isolierglaseinheit für ein bewertetes Schalldämmaß von über 40 dB nach DIN 52 210 eingerichtet ist und der Körperschallgeber so erregt ist, daß das von der Außenscheibe nach außen abgestrahlte thermische Rauschen den durchgelassenen Schall im gesamten oben angegebenen Frequenzbereich um mindestens 10 dB überdeckt.

2. Aggregat nach Anspruch 1, dadurch gekennzeichnet, daß die Innenscheibe als Verbundglasscheibe mit schwingungsdämpfendem Verbundmaterial, wie Gießharz, aufgebaut ist.

3. Aggregat nach Anspruch 2, dadurch gekennzeichnet, dass die Vebundglasinnenscheibe zwei Glasscheiben einer Dicke von je etwa 6 mm aufweist, die durch eine Gießharzschicht von 1 mm und mehr verbunden sind (D 13).

4. Aggregat nach einem der Ansprüche 1 bis 3, dadurch gekennzeichnet, daß die Außenscheibe eine Dicke von etwa 4 mm aufweist.

5. Aggregat nach einem der Ansprüche 1 bis 4, dadurch gekennzeichnet, daß der Zwischenraum eine Dicke von etwa 12 mm aufweist.

6. Aggregat nach einem der Ansprüche 1 bis 5, dadurch gekennzeichnet, daß die Außenscheibe innenseitig eine Reflexionsbeschichtung aufweist, die insbesondere im Infrarotbereich wirksam ist.

7. Aggregat nach einem der Ansprüche 1 bis 6, dadurch gekennzeichnet, daß die Innenscheibe innenseitig eine Antireflexionsbeschichtung aufweist, die insbesondere im Infrarotbereich wirksam ist.

8. Aggregat nach einem der Ansprüche 1 bis 7, dadurch gekennzeichnet, daß der Abstandshalterrahmen als entkoppelnder Rahmen ausgeführt ist.

9. Aggregat nach einem der Ansprüche 1 bis 8, dadurch gekennzeichnet, daß der Fensterrahmen nach außen hin eine Vorsatzschale aufweist, die von dem Fensterrahmen entkoppelt ist, und daß der Fensterrahmen und/oder die Vorsatzschale einen weiteren Körperschallgeber aufweist, der thermisches Rauschen abgibt und auf die Vorsatzschale arbeitet.

## Claims

1. A multiple glazed assembly shielding against external eavesdropping especially one that can be inserted in a window frame, with
an outer pane
an inner pane
a separation holding frame
a gas-filled space between the panes, and
at least one noise-interference generator,
in which the gas filling in the space between the panes can be made to oscillate by the noise-interference generator, characterized by the combination of the following features:
a) the panes of glass form a multi-pane insulation glass unit with an inner pane of thickness D and an outer pane thickness d, D/d being at least equal to 1.5,
b) the gas filling in the space between the panes consists of a gas/air mixture, the density of which is greater than that of air,
c) the noise-interference generator is equipped as a solid-bome sound producer of thermal background noise in the frequency range of from 200 to 3000 hertz and operates on the outer pane,
in which the multi-pane insulation glass unit is equipped for sound-deadening of over 40 dB evaluated according to DIN 52 210 and the solid-borne sound producer is so energized that the thermal background noise radiated outwards from the outer pane swamps the transmitted sound by at least 10 dB over the whole of the above-stated frequency range.

2. An assembly according to claim 1, characterized in that the inside pane is constructed as a bonded pane of glass with oscillation-damping bonding material, such as casting resin.

3. An assembly according to claim 2, characterized in that the bonded glass inner pane possesses two panes of glass of a thickness of about 6 mm each that are bonded by a casting resin layer of 1 mm or more (D z 13).

4. An assembly according to one of claims 1 to 3, characterized in that the outer pane has a thickness of about 4 mm.

5. An assembly according to one of claims 1 to 4, characterized in that the space has a thickness of about 12mm.

6. An assembly according to one of claims 1 to 5, characterized in that the outer pane possesses a reflective coating on its inner surface that is particularly effective in the infra-red range.

7. An assembly according to one of claims 1 to 6, characterized in that the inner pane has an anti-reflective coating on its inner surface that is particularly effective in the infra-red range.

8. An assembly according to one of claims 1 to 7, characterized in that the separation holding frame is constructed as a decoupled frame.

9. An assembly according to one of claims 1 to 8, characterized in that the window frame possesses a supplementary lining facing outwards, that is decoupled from the window frame, and that the window frame and/or the supplementary lining possesses a further solid-borne sound producer that emits thermal background noise and operates on the supplementary lining.

## Revendications

1. Unité de plusieurs plaques de verre pour la protection contre l'écoute par l'extérieur qui peut notamment être montée dans un châssis de fenêtre, avec vitre extérieure, vitre intérieure, cadre d'écartement, intervalle entre les vitres rempli de gaz et au moins un générateur de sons parasites, le remplissage de gaz de l'intervalle entre les vitres pouvant être excité en oscillations parasites par le générateur de sons parasites, caractérisée par la combinaison des particularités suivantes:
a) Les vitres forment une unité de vitrage isolant en plusieurs plaques de verre avec une vitre intérieure de l'épaisseur D et une vitre extérieure de l'épaisseur d, D/d étant au moins égal à 1,5;
b) le remplissage de gaz de l'intervalle entre les vitres est constitué par un gaz ou un mélange de gaz/air dont la densité est supérieure à celle de l'air;
c) le générateur de sons parasites est agencé comme générateur de bruit de structure pour un bruit thermique dans la gamme des fréquences de 200 à 3000 Hz et il agit sur la vitre extérieure,
l'unité de vitrage isolant en plusieurs plaques de verre étant agencée pour un indice de qualité de l'isolement contre les sons aériens de plus de 40 dB selon DIN 52 210 et le générateur de bruit de structure étant excité de telle façon que le bruit thermique émis vers l'extérieur par la vitre extérieure recouvre le son transmis d'au moins 10 dB dans l'ensemble de la gamme des fréquences précitée.

2. Unité selon la revendication 1, caractérisée par le fait que la vitre intérieure est réalisée sous la forme d'une vitre en verre feuilleté avec une matière de liaison pour l'amortissement des vibrations telle que la résine de coulée.

3. Unité selon la revendication 2, caractérisée par le fait que la vitre intérieure en verre feuilleté comprend deux plaques de verre d'une épaisseur d'environ 6 mm chacune qui sont réunies par une couche de résine de coulée de 1mm et plus (D 13).

4. Unité selon l'une quelconque des revendications 1 à 3 , caractérisée par le fait que la vitre extérieure présente une épaisseur d'environ 4 mm.

5. Unité selon l'une quelconque des revendications 1 à 4, caractérisée par le fait que l'intervalle présente une épaisseur d'environ 12 mm.

6. Unité selon l'une quelconque des revendications 1 à 5, caractérisée par le fait que la vitre extérieure est munie du côté intérieur d'une couche réflectrice qui est efficace en particulier dans le domaine infrarouge.

7. Unité selon l'une quelconque des revendications 1 à 6 , caractérisée par le fait que la vitre intérieure est munie à l'intérieur d'une couche antireflet qui est notamment efficace dans le domaine infrarouge.

8. Unité selon l'une quelconque des revendications 1 à 7, caractérisée par le fait que le cadre d'écartement est réalisé sous la forme d'un cadre de découplage.

9. Unité selon l'une quelconque des revendications 1 à 8, caractérisée par le fait que le châssis de fenêtre présente à l'extérieur une coque de parement qui est découplée du châssis de fenêtre, et que le châssis de fenêtre et/ou la coque de parement comprennent un générateur de bruit de structure supplémentaire qui délivre un bruit thermique et agit sur la coque de parement.
